# FASCICULE DE BREVET EUROPEEN

(11) **EP 0 020 229 B1**
(45) Date de publication et mention de la délivrance du brevet: **02.05.1984**
(21) Numéro de dépôt: 80400680.7
(22) Date de dépôt: 14.05.1980
(51) Int. Cl.: H01R 4/24

(54) **Dispositif de connexion électrique du type à perforation d'isolant**
Elektrisches Anschlusselement des Isolations-Perforiertyps
Electrical connecting device of the insulation perforation type

(30) Priorité: 23.05.1979 FR 7913150
(43) Date de publication de la demande: 10.12.1980
(73) Titulaire: NILED, Société Anonyme dite, F-60870 Rieux (FR)
(72) Inventeur: Delin, Michel, F-60870 Rieux (FR)
(74) Mandataire: Lemoine, Robert

## Description

La présente invention concerne un dispositif pour établir une connexion électrique entre un câble conducteur recouvert d'une gaine isolante et un deuxième conducteur, du type comprenant des moyens aptes à perforer la gaine isolante du câble sous l'action d'un organe fileté de serrage pourvu d'une tête de commande, laquelle est destinée à se séparer de l'organe fileté de serrage, au niveau d'une gorge, sous l'action d'un couple de serrage correspondant au couple de serrage nécessaire pour que les moyens de perforation traversent complètement la gaine isolante, afin d'assurer un bon contact électrique entre le câble et le deuxième conducteur, et un boîtier isolant recouvrant les moyens de perforation et l'organe fileté de serrage.

Le document GB-A-1 465 907 décrit un dispositif de connexion de ce type qui a l'inconvénient de ne pas autoriser, après la séparation de la tête de commande, un serrage ou un démontage ultérieur de l'organe fileté. Le boîtier isolant de ce dispositif, qui n'est pas amovible, nécessite par ailleurs beaucoup de temps et d'adresse pour sa mise en place qui est normalement assurée après la réalisation de la connexion électrique entre les conducteurs, mais qui pourrait l'être avant la séparation de la tête de commande, et donc quand la connexion électrique n'est pas assurée de façon parfaite.

Le document GB-A-1 402 280 décrit un dispositif de connexion électrique pourvu d'une tête de commande destinée à se casser par cisaillement, mais ne pouvant plus être utilisée, après sa rupture, pour agir sur la connexion réalisée entre les conducteurs électriques. Il est vrai que ce dispositif est pourvu d'un capot. Celui-ci, qui est moulé sur place après la rupture de la tête, ne peut toutefois être retiré après sa coulée et interdit par conséquent toute intervention ultérieure sur la connexion.

Les documents FR-A-2 002 080 et FR-A-2 328 876 décrivent quant à eux des dispositifs de serrage du type boulon-écrou destinés à des domaines techniques n'ayant rien à voir avec celui des connexions électriques. Ces dispositifs de serrage ne permettent pas, après l'application d'un couple de serrage calibré, de procéder à un démontage ou à un resserrage ultérieur.

La présente invention se propose de remédier aux inconvénients des dispositifs de connexion électrique de la technique antérieure et, pour ce faire, elle a pour objet un dispositif de connexion du type précité qui se caractérise en ce que la gorge sépare la tête de commande en deux éléments coaxiaux, l'un permettant l'application du couple de serrage tandis que l'autre autorise un démontage ou un resserrage ultérieur ; et en ce que le boîtier isolant comporte une cheminée hors de laquelle la tête de commande fait saillie lorsqu'elle n'est pas cassée, ainsi qu'un capot de fermeture amovible adaptable sur la cheminée seulement après la rupture de la tête de commande au niveau de la gorge, ce capot étant relié au boîtier par une tige flexible.

Ainsi, l'opérateur peut facilement procéder, après rupture de la tête de commande au niveau de la gorge, à un serrage ultérieur ou au démontage du dispositif de connexion. Par ailleurs, il ne peut fermer le capot, pour reconstituer l'isolation électrique, qu'après avoir cassé la tête de commande, et donc seulement quand les moyens de perforation ont complètement traversé la gaine isolante du câble. Cette condition contribue bien entendu à garantir la qualité de la connexion quand l'opérateur doit travailler dans des conditions pénibles, par exemple dans l'obscurité ou à l'extrémité d'un poteau, où il ne peut se rendre compte de la rupture de la tête qu'en essayant de mettre le capot en place.

Par ailleurs, le fait que le capot soit amovible permet d'accéder facilement, avec un outil approprié, à l'élément autorisant les démontages ou les resserrages ultérieurs.

Enfin, comme le capot est solidaire du boîtier isolant, il est toujours à la disposition de l'opérateur qui n'a pas à se le procurer séparément. Il est en outre toujours parfaitement adapté aux dimensions de la cheminée qui peut par conséquent être hermétiquement fermée après la rupture de la tête.

D'une manière avantageuse, la gorge reçoit un arrêtoir faisant saillie sur les parois latérales des deux éléments de la tête de commande. Cet arrêtoir interdit un éventuel serrage simultané des deux éléments de la tête de commande qui aurait pour effet de ne pas procurer le but recherché par la présente invention.

Selon un mode de réalisation particulier de l'invention, l'arrêtoir est constitué par une rondelle en matière plastique.

De préférence, les deux éléments de la tête de commande ont par ailleurs une section hexagonale.

Un mode d'exécution de la présente invention sera décrit ci-après en référence au dessin annexé dans lequel :
La figure 1 est une vue en perspective du dispositif de connexion selon l'invention, non encore en fonction et dépourvu de son boîtier isolant ;
La figure 2 est une vue de côté partiellement en coupe de la tête du dispositif de connexion avant serrage, le capot du coîtier isolant étant ouvert ; et,
La figure 3 est une vue de côté partiellement en coupe du dispositif de connexion après un serrage optimal, le capot du boîtier isolant étant fermé.

La figure 1 montre le dispositif de connexion selon l'invention enserrant un câble A. Ce dispositif se compose d'une partie 1a constituée, d'une manière connue en soi, par une douille métallique (non visible) sur laquelle peut venir se connecter l'extrémité d'une ligne quelconque de dérivation, de court-circuit ou de mise à la terre. Un capuchon isolant 2, en caoutchouc ou en toute autre matière isolante, entoure la partie la du connecteur. Ce capuchon est pourvu à son extrémité inférieure d'une ouverture qui peut être fermée par un bouchon 3 en matière isolante et qui permet à un opérateur d'atteindre la douille.

Le dispositif de connexion comprend également une partie lb (visible sur les figures 1 et 2) constituée par une pièce métallique 4 ayant la forme d'un C dont les deux branches 4a et 4b parallèles et sensiblement de même épaisseur se font face et sont reliées latéralement par une plaque 4c sensiblement de même épaisseur et légèrement incurvée. La pièce métallique 4 est reliée mécaniquement et électriquement à la douille de la partie 1a. Une mâchoire dentée 5a est solidaire de la branche 4b tandis que la branche 4a est percée d'un alésage fileté destiné à recevoir le corps d'un organe fileté 6 tel qu'une vis. Une mâchoire mobile dentée 5b et faisant face à la précédente est solidaire de l'extrémité inférieure de l'organe fileté qui commande ainsi son déplacement.

A son autre extrémité, l'organe fileté de serrage est muni d'une tête de commande 7 séparée en deux éléments coaxiaux 7a et 7b par une gorge 8. Dans le mode de réalisation représenté sur les dessins, les deux éléments 7a et 7b de la tête de commande sont de forme hexagonale et de même dimension. Mais il est bien évident qu'une forme différente peut être envisagée du moment qu'un outil de serrage lui correspond. De même, on peut prévoir deux éléments de dimensions différentes pour la tête de commande. La gorge forme une zone de rupture au niveau de laquelle la tête de commande est destinée à se casser sous l'effet d'un couple de serrage prédéterminé, appliqué sur son élément extérieur 7a. Celui-ci se détache alors de l'élément intérieur 7b, raccourcissant ainsi la hauteur de l'organe fileté de serrage. La profondeur de la gorge sera calculée pour que, en fonction du matériau constitutif de l'organe fileté de serrage, la cassure ait lieu pour le couple de serrage prédéterminé.

La gorge reçoit, sur toute sa circonférence, un arrêtoir 9 qui peut être par exemple une rondelle en matière plastique. Sur la partie 1 b du connecteur vient s'emboîter un boîtier amovible 10 en matière isolante (visible sur les figures 2 et 3). Ce boîtier isolant épouse la forme de la partie 1 b du connecteur. Il est constitué vers sa base par une jupe 10a qui s'ouvre au niveau de la fente 11 pour venir enserrer le câble porteur. La jupe se referme autour du câble porteur grâce à deux ergots 12 s'emboîtant par pression dans deux trous 13 leur faisant face. Le câble porteur sort alors des deux côtés du boîtier 10 par deux orifices 14 formés par le rapprochement des deux parties de la jupe 10a. Sur sa partie supérieure, le boîtier isolant est pourvu d'une cheminée 15 servant de logement à la tête de commande de l'organe fileté du connecteur. Cette cheminée est d'une hauteur telle que lorsque le boîtier est emboîté sur le connecteur, l'organe fileté de serrage dépasse nettement du bord de l'entrée de la cheminée avant que sa tête de commande ne soit cassée et vienne juste au niveau ou un peu en dessous du bord de l'entrée de la cheminée après que sa tête a été cassée. Un capot 16 de forme cylindrique relié au boîtier par une tige flexible 17, est destiné à venir s'emboîter sur la cheminée pour la fermer hermétiquement. Sa hauteur est calculée pour que lorsqu'il ferme la cheminée, son fond 16a vienne au contact des bords de l'entrée de la cheminée. Par conséquent, le capot ne pourra s'emboîter complètement sur la cheminée que lorsque la tête de commande sera cassée.

Le dispositif tel que décrit ci-dessus pourra être utilisé de la manière suivante.

Le câble porteur A isolé, est amené entre les mâchoires 5a et 5b du connecteur 1 muni de son boîtier isolant 10 qui s'ouvre au niveau de la fente 11. Les mâchoires 5a et<.5b sont préalablement rapprochées pour maintenir le câble sans toutefois perforer sa gaine isolante. Le boîtier isolant 10 est refermé autour du câble par rapprochement des deux parties de sa jupe. La fermeture se fait par une simple pression sur les ergots 12 qui viennent s'encastrer dans les trous correspondants 13. L'élément extérieur 7a de la tête de commande 7 de l'organe fileté de serrage est alors serré à l'aide d'un outil de serrage approprié qui vient au contact de l'arrêtoir 9. Ainsi, l'outil de serrage ne vient pas simultanément en prise sur l'élément intérieur 7b de la tête de commande. Le serrage simultané des deux éléments de la tête de commande aurait pour effet de ne pas appliquer entièrement le couple de serrage prédéterminé sur l'élément extérieur de la tête de commande. Le contrôle du serrage serait alors faussé.

Lorsqu'on atteint le couple de serrage prédéterminé correspondant au couple de serrage nécessaire pour assurer la perforation normale de l'isolant, la tête de commande 7 se casse au niveau de la gorge 8. On est alors sûr qu'un bon contact électrique est réalisé entre le connecteur et la partie conductrice du câble porteur. L'arrêtoir 9 qui était maintenu entre les deux éléments de la tête de commande est éliminé après la cassure de celle-ci. On pourra donc utiliser ultérieurement l'élément intérieur 7b de la tête de commande pour éventuellement démonter ou resserrer le connecteur. Une fois que la tête de commande a été cassée, celle-ci ne dépasse plus de la cheminée 15, et le capot 16 peut être complètement emboîté sur le boîtier isolant 10. Si le couple de serrage appliqué sur l'élément extérieur 7a de la tête de commande n'avait pas été suffisant pour casser la tête de commande, celle-ci dépasserait nettement de la cheminée ; le capot ne pourrait alors pas être emboîté complètement sur le boîtier et l'opérateur, utilisant le connecteur selon l'invention, saurait alors qu'il n'a pas suffisamment serré la tête de commande pour qu'un bon contact électrique soit établi entre le connecteur et le câble. Une fois que le capot 16 est emboîté complètement sur la cheminée 15, la reconstitution de l'isolation du câble est réalisée. Le capot étant amovible, on peut ainsi avoir accès à tout moment à la tête de commande de l'organe fileté de serrage pour un démontage du connecteur ou un resserrage des mâchoires, lorsque par exemple, après un certain nombre d'opérations de connexion, elles se sont progressivement déserrées.

Le dispositif de connexion selon l'invention trouve sa principale application dans la mise en court-circuit où la mise à la terre des câbles isolés des réseaux de distribution de l'énergie électrique. Ainsi, lorsque les exploitants veulent réaliser des travaux hors tension, leur protection est assurée grâce à la garantie de la bonne qualité du contact électrique. Mais il peut être bien évidemment utilisé pour tous les types de connexions électriques à perforation d'isolant par exemple pour des connexions d'un réseau sur un autre réseau ou pour des connexions de branchement d'abonnés.

Enfin, l'invention peut être pourvue de plusieurs moyens de perforation côté connecteur permettant de dériver plusieurs câbles porteurs isolés.

## Revendications

1. Dispositif pour établir une connexion électrique entre un câble conducteur recouvert d'une gaine isolante et un deuxième conducteur, du type comprenant des moyens (5a, 5b) aptes à perforer la gaine isolante du câble sous l'action d'un organe fileté de serrage (6) pourvu d'une tête de commande (7), laquelle est destinée à se séparer de l'organe fileté de serrage, au niveau d'une gorge (8), sous l'action d'un couple de serrage correspondant au couple de serrage nécessaire pour que les moyens de perforation traversent complètement la gaine isolante, afin d'assurer un bon contact électrique entre le câble et le deuxième conducteur, et un boîtier isolant (10) recouvrant les moyens de perforation et l'organe fileté de serrage, caractérisé en ce que la gorge (8) sépare la tête de commande (7) en deux éléments coaxiaux (7a, 7b), l'un (7a) permettant l'application du couple de serrage tandis que l'autre (7b) autorise un démontage ou un resserrage ultérieur ; et en ce que le boîtier isolant (10) comporte une cheminée (15) hors de laquelle la tête de commande (7) fait saillie lorsqu'elle n'est pas cassée, ainsi qu'un capot de fermeture amovible (16) adaptable sur la cheminée (15) seulement après la rupture de la tête de commande (7) au niveau de la gorge (8), ce capot (16) étant relié au boîtier (10) par une tige flexible (17).

2. Dispositif selon la revendication 1, caractérisé en ce que la gorge (8) reçoit un arrêtoir (9) faisant saillie sur les parois latérales des deux éléments (7a, 7b) de la tête de commande (7).

3. Dispositif selon la revendication 2, caractérisé en ce que l'arrêtoir (9) est constitué par une rondelle en matière plastique.

4. Dispositif selon l'une quelconque des revendications précédentes, caractérisé en ce que les deux éléments (7a, 7b) de la tête de commande ont une section hexagonale.

## Claims

1. A device for forming an electrical connection between a conducting cable covered with an insulating sheath and a second conductor, of the type comprising means (5a, 5b) adapted to perforate the insulating sheath of the cable under the action of a threaded clamping member (6) provided with a control head (7) which is intended to be separated from the threaded clamping member at the level of a groove (8), under the action of a clamping torque corresponding to the clamping torque required so that the perforation means pass completely through the insulating sheath, so as to ensure good electrical contact between the cable and the second conductor, and an insulating case (10) covering the perforation means and the threaded clamping member, characterized in that the groove (8) separates the control head (7) into two coaxial elements (7a, 7b), one (7a) allowing the clamping torque to be applied while the other (7b) allows disassembly or subsequent reciamping : and in that the insulating case (10) comprises a chimney (15) from which the control head (7) projects when it is not broken, as well as a removable closure cover (16) adaptable to the chimney (15) only after breakage of the control head (7) at the level of the groove (8), this cover (16) being connected to the case (10) by a flexible strip (17).

2. The device according to claim 1, characterized in that the groove (8) receives a stop (9) projecting from the lateral walls of the two elements (7a, 7b) of the control head (7).

3. Device according to claim 2, characterized in that the stop (9) is formed by a plastic material washer.

4. Device according to any one of the preceding claims, characterized in that the two elements (7a, 7b) of the control head have a hexagonal section.

## Patentansprüche

1. Vorrichtung zum Herstellen einer elektrischen Verbindung zwischen einem mit einer Isolierhülle überzogenen Leiterkabel und einem zweiten Leiter, des Typs umfassend Einrichtungen (5a, 5b), geeignet zum Perforieren der isolierhülle des Kabels unter der Einwirkung eines Klemmorgans (6) mit Gewinde, ausgestattet mit einem Bedienungsknopf (7), der dazu bestimmt ist, sich vom Klemmorgan mit Gewinde in Höhe einer Nut (8) unter der Einwirkung eines Klemmoments entsprechend dem Klemmmoment, das nötig ist, damit die Perforiereinrichtungen die Isolierhülle völlig durchdringen, zu trennen, damit ein guter elektrischer Kontakt zwischen dem Kabel und dem zweiten Leiter sichergestellt ist, und ein Isoliergehäuse (10), das die Perforiereinrichtungen und das Klemmorgan mit Gewinde abdeckt, dadurch gekennzeichnet, daß die Nut (8) den Bedienungsknopf (7) in zwei koaxiale Elemente (7a, 7b) trennt, wobei das eine (7a) die Anwendung des Klemmoments ermöglicht, während das andere (7b) eine Demontage oder ein weiteres Festklemmen zuläßt, und daß das Isoliergehäuse (10) einen Schacht (15) aufweist, aus dem der Bedienungsknopf (7) herausragt, wenn er nicht abgebrochen ist, sowie eine entfernbare Deckkappe (16), anpaßbar auf dem Schacht (15) erst nach dem Bruch des Bedienungsknopfes (7) in Höhe der Nut (8), wobei die Kappe (16) mit dem Gehäuse (10) durch einen flexiblen Schaft (17) verbunden ist.

2. Vorrichtung nach Anspruch 1, dadurch gekennzeichnet, daß die Nut (8) einen Feststeller (9) aufnimmt, der auf den Seitenwänden der beiden Elemente (7a, 7b) des Bedienungsknopfes (7) vorspringt.

3. Vorrichtung nach Anspruch 2, dadurch gekennzeichnet, daß der Feststeller (9) aus einer Untertegscheibe aus Kunststoffmaterial besteht.

4. Vorrichtung nach irgend einem der vorhergehenden Ansprüche, dadurch gekennzeichnet, daß die beiden Elemente (7a, 7b) des Bedienungsknopfes einen hexagonalen Abschnitt haben.
